# EUROPÄISCHE PATENTSCHRIFT

(11) **EP 0 071 280 B1**
(45) Veröffentlichungstag und Bekanntmachung des Hinweises auf die Patenterteilung: **24.07.1985**
(21) Anmeldenummer: 82106991.1
(22) Anmeldetag: 11.08.1980
(51) Int. Cl.: C10B 25/06, C10B 27/02

(54) **Verfahren zur Verbesserung der Gasqualität**
Gas quality process
Procédé d'amélioration de la qualité du gaz

(43) Veröffentlichungstag der Anmeldung: 09.02.1983
(62) Teilanmeldung aus: 80104727.5
(73) Patentinhaber: WSW Planungs-GmbH, D-4355 Waltrop (DE)
(72) Erfinder: Breidenbach, Dieter, Dr. Ing., D-4355 Waltrop (DE); Mosebach, Wilhelm, Dipl.-Ing., D-4618 Kamen-Metheler (DE); Stog, Wilhelm, Dipl.-Ing., D-4355 Waltrop (DE); Stog, Jochen, D-4355 Waltrop (DE)
(74) Vertreter: Schulte, Jörg, Dipl.-Ing.

## Beschreibung

Die Erfindung betrifft ein Verfahren zur Verbesserung der Qualität, insbesondere zur Erhöhung des Gehaltes an flüchtigen Kohlenwasserstoffen des bei der Verkokung von Steinkohne in Horizontalkammerverkokungsöfen gebildeten Gases, wobei das Gas über den zwischen Ofenfüllung und Koksofendecke verbleibenden horizontal verlaufenden und an die Vorlage der Koksofenbatterie angeschlossenen Gassammelraum abgesaugt wird.

Bei den heute fast ausschliesslich eingesetzten Koksöfen wird die Kokskohle von oben aus in die annähernd rechteckförmigen Koksöfen eingefüllt und dann von den Längsseiten her aufgeheizt und verkokt. Nach dem Einfüllen der Kokskohle wird die Ofenfüllung maschinell planiert, um zwischen Koksofendecke und Ofenfüllung einen gleichmässig ausgebildeten und ausreichend grossvolumigen Gassammelraum zu schaffen, über den das Gas dann über die gesamte Länge des Koksofens abgesaugt wird. Seitlich werden die Öfen durch Koksofentüren mit Türstopfen aus feuerfestem Material begrenzt, wobei über die Türstopfen einerseits ein Schutz für die Koksofentüren selbst und andererseits eine begrenzt gleichförmige Verkokung der Ofenköpfe dadurch erreicht wird, dass die Ofenfüllung über den Türstopfen bis in den Bereich der ersten Heizzüge zurückgedrängt ist. Durch diese Ausbildung des Türstopfens ist die Dichtungsfuge der Wärmeeinwirkung des ersten Heizzuges und des Kokskuchens weitgehend entzogen, wobei zwischen dem Türstopfen und der Ofenwandung ein schmaler von oben nach unten beidseitig des Türstopfens durchgehender Kanal verbleibt. Durch diesen schmalen Kanal kann eine ganz geringe Menge an Gas am Türkörper entlang nach oben entweichen. Aufgrund der Ausbildung dieses schmalen Kanals kommt es insbesondere zu Beginn des Verkokungsprozess zu hohen Drükken, so dass das Gas nicht durch die Kanäle abgeführt, sondern vielmehr durch die Dichtleiste hindurch in die Atmosphäre entweicht. Entsprechend schädliche Immissionen sind die Folge.

Es sind verschiedene Vorschläge bekannt geworden, die Kanäle am Türkörper bzw. am Türstopfen zu erweitern. Diese Versuche zeigten auf der Druckseite kurzfristige Erfolge. Die Kanäle setzen sich jedoch aufgrund des dann erhöhten Temperaturgefälles um so schneller mit Teerkondensaten zu, was sowohl bezüglich der Gasführung wie auch der Reinigung der Koksofentüren erhebliche Probleme mit sich bringt. Ein solcher Vorschlag ist aus Coke and Gas ff, (Juni 1953), Seiten 221 und 222 bekannt. Dort ist eine Koksofentür vorgeschlagen worden, die einen Steinstopfen aufweist, der im Mittelpunkt eine Art Bohrung oder kleinen Kanal aufweist, durch den Gas abgeführt werden kann. Dieses Gas wird allerdings nur in etwa 1 m Höhe über Ofensohle durch einen Querkanal zugeführt und oben im Bereich des horizontalen Gassammelraums wieder herausgeführt. Die Temperatur des zu Beginn des Verkokungsvorganges in diesen Steinkanal einströmenden Gases ist so gering und der Steinstopfen selbst noch so weit abgekühlt, dass es frühzeitig zu Ansätzen und Niederschlag von Kondensat kommt, so dass diese kleinen Öffnungen zuwachsen und dann für den Gasfluss nicht mehr zur Verfügung stehen. Selbst dann, wenn dieser kleine Kanal offengehalten werden könnte, müsste aber die Hauptmenge des entstehenden Gases nach wie vor durch die Ofenfüllung hindurch in den oberen horizontalen Gassammelraum aufsteigen. Der Gehalt an flüssigen Kohlenwasserstoffen könnte damit allenfalls kaum messbar erhöht werden.

Die US-A-4086145 beschreibt eine Koksofentür, wo der aus feuerfestem Material bestehende Steinstopfen durch eine sogenannte Barriere ersetzt ist. Diese Barriere wird von einem oder mehreren Doppel-T-Trägern gebildet, die sich gegenseitig abstützen und deren Flanken durch zusätzliche Einbauten abgestützt werden. Abgesehen davon, dass in der US-A-4086145 an keiner Stelle erwähnt ist, dass mit dieser Tür ein Verfahren zur Verbesserung der Gasqualität durchgeführt werden soll oder kann, ist dies auch deshalb nicht möglich, weil die Freiräume innerhalb der Barriere so bemessen sind, dass dort allenfalls die auch gewünschte Druckentlastung an den Türdichtungen erzielt werden kann. Im übrigen sind auch hier die Temperaturunterschiede so gross, dass die Freiräume durch Kondensat u.a. Verschmutzungen schnell zuwachsen. Nach wie vor müssen daher bei derartig ausgebildeten Koksofentüren die Gase annähernd insgesamt durch die Ofenfüllung hindurch in den oberen horizontalen Gassammelraum aufsteigen. Lediglich während der zeitlich geringen Zeiträume, in denen an der Koksofentür ein überhöhter Druck auftritt, vor allem zu Beginn des Verkokungsprozesses, ist hier eine Druckentlastung zu verzeichnen. Dies hat auf die Gasqualität jedoch keinen Einfluss. Aus diesem Grund kann aus dieser rein konstruktiven Veränderung der Form des Steinstopfens bzw. der Barriere auch keineswegs auf eine bestimmte Verfahrensführung zur Verbesserung der Gasqualität geschlossen werden.

Der Erfindung liegt die Aufgabe zugrunde, die Gasqualität zu verbessern und dabei gleichzeitig die Ausgarung der Kopfpartien der Ofenfüllung zu verbessern und zu vergleichmässigen.

Die Aufgabe wird gemäss der Erfindung dadurch gelöst, dass das Gas gleichzeitig auch an den beiden Stirnseiten des Koksofens über in etwa dem Volumen des oberhalb der Ofenfüllung ausgebildeten Gassammelraum entsprechende, vertikale Sammelräume derart abgesaugt wird, dass die Menge des Gases, das durch die Ofenfüllung senkrecht nach oben steigt, und durch den horizontalen Gassammelraum abgesaugt wird, wesentlich verringert wird und dass durch die vertikalen, an den Stirnseiten des Ofens abgezogene Gas unmittelbar in die Vorlage der Koksofenbatterie abgeleitet wird.

Durch das gezielte Absaugen des Gases im Bereich der Stirnseiten des Koksofens bzw. der Ofenfüllung wird die Menge des Gases, das durch die Ofenfüllung senkrecht nach oben steigt und durch den horizontalen Gassammelraum abgesaugt werden muss, wesentlich verringert. Das Gas kann nun bis zu einem gewissen Bereich in die Ofenfüllung hinein auf kurzem Wege abgesaugt und dann unmittelbar in die Vorlage abgeleitet werden. Der Anteil an flüchtigen Kohlenwasserstoffen steigt deutlich an.

Ein gleichmässiges und während des gesamten Verkokungsprozesses sicheres Abführen des freigesetzten Gases aus dem Kokskuchen bzw. der Ofenfüllung in Richtung auf die vertikalen Sammelräume und weiter zur Vorlage wird erfindungsgemäss dadurch erreicht, dass die von den an den Stirnseiten des Koksofens abgesaugten Gasen mitgeführte Wärme zur Beheizung des aus Türkörper, Koksofenwänden und einer über Distanzstücke gehaltenen, hitzebeständigen Platte gebildeten vertikalen Sammelräume verwendet wird. Durch die gleichmässige Aufheizung des Sammelraums wird das Niederschlagen von Kondensat weitgehend verhindert. Damit wird erreicht, dass sich die Tür beinahe von selbst reinigt, so dass immer ein ausreichend grosses Volumen für das Absaugen des Gases zur Verfügung steht. Auch die Schlitze zwischen der Platte und der Ofenwandung werden auf diese Art und Weise offengehalten, so dass auch über die Höhe des Sammelraums gesehen überall Gas in den Sammelraum eindringen kann. Darüberhinaus tritt der positive Effekt ein, dass das der Vorlage zugeführte Gas ein um etwa 50° niedrigere Temperatur aufweist, als bei Vorhandensein nur des horizontalen Gassammelraums.

Die Erfindung zeichnet sich insbesondere dadurch aus, dass durch eine Erhöhung der flüssigen Kohlenwasserstoffe im Gas der Wert des gewonnenen Gases erhöht wird, wobei zugleich durch die gleichmässige Ausgarung der Kopfpartien auch eine Verbesserung und Vergleichmässigung der Gasqualität sichergestellt wird.

Weitere Einzelheiten und Vorteile des Erfindungsgegenstandes ergeben sich aus der nachfolgenden Beschreibung der zugehörigen Zeichnung, die zur Verdeutlichung des Verfahrens nachfolgend erläutert wird. Dabei handelt es sich um eine perspektivische Teilansicht einer Koksofentür mit einem auf der Innenseite ausgebildeten grossvolumigen Sammelraum. Die Figur zeigt die wesentlichen Teile einer Koksofentür, mit der in den Koksofen hineinzeigenden Seite nach oben gewandt. Der die Armaturen tragenden Türkörper ist mit 1 bezeichnet. Seitlich daran sind Dichtleisten angeordnet, die beim Einschwenken der Koksofentür am Türrahmen anliegen und dadurch zu der gewünschten Abdichtung des Koksofens gegenüber der Atmosphäre führen.

Auf der Innenseite des Türkörpers 1 ist der besonders ausgebildete und mit 4 bezeichnete Türstopfen angeordnet, der entsprechend weit in die Ofenkammer hineinragt und unter Belassung seit- .licher, schmaler Durchlässe für das Gas zwischen der Türfüllung und dem Türkörper 1 den grossvolumigen Sammelraum 7 ergibt. Durch den Sammelraum 7 kann das Gas vom Boden der Ofenkammer zu dem im Bereich der Decke angeordneten Steigrohr und in die Vorlage aufsteigen. Zwischen dem Türstopfen bzw. der Platte 16 und dem Türkörper 1 befindet sich eine Wärmeisolierung 8, die den Türkörper schützt und eine Abkühlung des durch den Sammelraum 7 streichenden Gases verhindert.

Der mit 4 bezeichnete Türstopfen ist hier durch die T-förmig ausgebildeten Distanzstücke 18, 19 und die darauf liegenden Abschnitte 29, 30, 31 der Platte 16 gebildet. Die einzelnen Abschnitte 29, 30, 31 sind mit einem gewissen Abstand zueinander angeordnet und liegen auf dem grösseren Flansch der Distanzstücke 18, 19 auf. Auf die einzelnen Abschnitte 29, 30, 31 sind Verstärkungseisen 25, 26 aufgesetzt, so dass die Platte 16 selbst aus dünnem Blech gefertigt werden kann.

Die Darstellung verdeutlicht, dass die Gase bei einem derart ausgebildeten vertikalen Sammelraum sehr gut in diesen abgesaugt werden können. Die einzelnen Distanzstücke 18, 19 stellen keine Behinderung für das abgesaugte bzw. abgeführte Gas dar, zumal sie im Abstand zueinander angeordnet sind. Auch auf der Druckseite, wo oben an der Tür ein Kasten zur Durchführung der Planierstange vorgesehen ist, wird der Planierkasten so ausgebildet, dass das Gas seitlich daran vorbeigeführt werden kann.

Da die hitzebeständige Platte 16 vorzugsweise aus einem Metall bzw. aus Stahl mit einer hohen Wärmeleitfähigkeit hergestellt ist, erfolgt eine 'Wärmezufuhr vom Gas an die Ofenfüllung, so dass diese Partien nicht nur seitlich von den Heizwänden her, sondern zugleich auch über diese Platte 16 aufgewärmt und erhitzt werden. Die dadurch erzielte einwandfreie Abgarung der Kopfpartien führt zu einer Verbesserung der Gasabführung in diesem Bereich in den Sammelraum und erbringt gleichzeitig beim Koksdrücken wesentlich geringere Emissionen, da vollwertiger Koks hier ansteht.

## Patentansprüche

1. Verfahren zur Verbesserung der Qualität, insbesondere zur Erhöhung des Gehalts an flüchtigen Kohlenwasserstoffen des bei der Verkokung von Steinkohle in Horizontalkammerverkokungs- öfen gebildeten Gases, wobei das Gas über den zwischen Ofenfüllung und Koksofendecke verbleibenden horizontal verlaufenden und an die Vorlage der Koksofenbatterie angeschlossenen Gassammelraum abgesaugt wird, dadurch gekennzeichnet, dass das Gas gleichzeitig auch an den beiden Stirnseiten des Koksofens über in etwa dem Volumen des oberhalb der Ofenfüllung ausgebildeten Gassammelraums entsprechende, vertikale Sammelräume derart abgesaugt wird, dass die Menge des Gases, das durch die Ofenfüllung senkrecht Dach'oben steigt, und durch den horizontalen Gassammelkanal abgesaugt wird, wesentlich verringert wird und das durch die vertikalen Sammelräume an den Stirnseiten des Ofens abgezogene Gas unmittelbar in die Vorlage der Koksofenbatterie abgeleitet wird.

2. Verfahren nach Anspruch 1, dadurch gekennzeichnet, dass die von den an den Stirnseiten des Koksofens abgesaugten Gasen mitgeführte Wärme zur Beheizung des aus Türkörper, Koksofenwänden und einer über Distanzstücke gehaltenen, hitzebeständigen Platte gebildeten vertikalen Sammelräume verwendet wird.

## Claims

1. Process for improving the quality, especially for increasing the content of volatile hydrocarbons, of the gas formed in the coking of mineral coal in horizontal-chamber coking furnaces, in which the gas is drawn off through the horizontally extending gas-collecting chamber remaining between furnace charge and coke furnace top and connected to the collecting main of the coke furnace battery, characterised in that the gas is drawn off at the same time also at the two ends of the coke furnace by way of vertical collecting chambers corresponding approximately to the volume of the gas-collecting chamber formed above the furnace charge, in such a way that the quantitiy of the gas which rises vertically upwards through the furnace charge and is drawn off through the horizontal gas-collecting passage is substantially reduced and the gas withdrawn at the ends of the furnace through the vertical collecting chambers is conducted away directly into the collecting main of the coke furnace battery.

2. Process according to Claim 1, characterised in that the heat carried by the gases drawn off at the ends of the coke furnace is used for the heating of the vertical collecting chambers formed from door body, coke furnace walls and a refractory plate held by means of distance pieces.

## Revendications

1. Procédé pour améliorer la qualité, notamment pour augmenter la teneur en des hydrocarbures volatils, du gaz formé lors de la cokéfaction de la houille dans des fours de cokéfaction à chambre horizontale, le gaz étant aspiré par l'espace collecteur de gaz s'étendant horizontalement entre le garnissage du four et le platfond du four à coke et qui est relié au collecteur général de la batterie des fours à coke, procédé caractérisé en ce que le gaz est simultanément aussi aspiré sur les deux côtés frontaux du four à coke par l'intermédiaire d'espaces verticaux de collecte dont le volume correspond à celui de l'espace collecteur de gaz formé au-dessus du garnissage du four, de manière à diminuer essentiellement la quantité du gaz qui s'élève verticalement vers le haut à travers le garnissage du four et est aspiré par le canal horizontal de collecte de four, et de manière que le gaz retiré par les espaces collecteurs verticaux sur les côtés frontaux du four soit directement évacué dans le collecteur général de la batterie des fours à coke.

2. Procédé selon la revendication 1, caractérisé en ce que la chaleur entraînée par les gaz aspirés sur les côtés frontaux du four à coke sert à chauffer les espaces collecteurs verticaux constitués par le corps de porte, les parois du four à coke et une plaque pouvant résister à la chaleur et qui est maintenue par des entre-toises.
